# EUROPÄISCHE PATENTSCHRIFT

(11) **EP 1 241 119 B1**
(45) Veröffentlichungstag und Bekanntmachung des Hinweises auf die Patenterteilung: **30.08.2006**
(21) Anmeldenummer: 02002594.6
(22) Anmeldetag: 05.02.2002
(51) Int. Cl.: B65H 5/02

(54) **Einrichtung zur Förderung von Bogen**
Device for conveying sheets
Dispositif pour transporter des feuilles

(30) Priorität: 17.03.2001 DE 10113005
(43) Veröffentlichungstag der Anmeldung: 18.09.2002
(73) Patentinhaber: EASTMAN KODAK COMPANY, Rochester, New York 14650 (US)
(72) Erfinder: Dobrindt, Dirk, 24147 Klausdorf/Schwentine (DE)
(74) Vertreter: Lauerwald, Jörg

(56) Entgegenhaltungen:
- WO-A-96/10778
- GB-A- 2 170 165
- JP-A- 1 013 340
- JP-A- 6 115 751
- JP-A- 11 091 975
- JP-A- 60 012 437
- JP-A- 2000 191 175
- PATENT ABSTRACTS OF JAPAN vol. 018, no. 233 (C-1195), 28. April 1994 (1994-04-28) -& JP 06 023233 A (BABCOCK HITACHI KK), 1. Februar 1994 (1994-02-01)
- PATENT ABSTRACTS OF JAPAN vol. 1996, no. 10, 31. Oktober 1996 (1996-10-31) & JP 08 146706 A (RICOH CO LTD), 7. Juni 1996 (1996-06-07)
- PATENT ABSTRACTS OF JAPAN vol. 016, no. 414 (M-1303), 2. September 1992 (1992-09-02) & JP 04 140243 A (TOSHIBA CORP), 14. Mai 1992 (1992-05-14)
- PATENT ABSTRACTS OF JAPAN vol. 1997, no. 10, 31. Oktober 1997 (1997-10-31) & JP 09 156794 A (TEC CORP), 17. Juni 1997 (1997-06-17)

## Beschreibung

Die Erfindung betrifft eine Einrichtung zur Förderung von Bogen durch eine drucktechnische Maschine gemäß dem Oberbegriff von Anspruch 1. Bei drucktechnischen Maschinen werden Bogen verschiedener Art, Größe und Merkmale durch die Bereiche der drucktechnischen Maschine aus Bogenvorräten zu Ausstoßbehältern des bedruckten Stoffes transportiert. Hierbei legt der Bogen erhebliche Transportwege zurück, in deren Verlauf der Druckvorgang stattfindet, und wird im Wesentlichen von Transportbändern oder -riemen bewegt, die um bewegliche und teils angetriebene Rollen gespannt sind. Ein wesentliches Kriterium beim Transport des Bogens stellt ein reibungsloser und fehlerloser Ablauf unter Verringerung von Fehlern durch Verschiebungen oder Verrutschen einzelner Bogen oder Blätter des Bogens dar, d.h. die Lage und Orientierung des Bogens am Transportband oder - riemen. Der sichere Transport des Bogen ist besonders bei kleinen Bogenformaten insbesondere an den Übergabebereichen zwischen zwei Riemensystemen und bei Richtungsänderungen eines Bogenweges, etwa beim Übergang von einem senkrechten zu einem waagerechten Bogenweg gefährdet. Eine Möglichkeit, den Transportweg des Bogens zu sichern besteht darin, den Bogen auf möglichst langen Wegstrecken an den Spannrollen zu führen, d.h. die Anzahl der Spannrollen in der drucktechnischen Maschine zu erhöhen. Eine zweite Möglichkeit besteht darin, den Reibungskoeffizienten der Oberflächen der Transportbänder zu erhöhen und hierdurch die Sicherheit des Transports des Bogens zu erhöhen.

Die zweite Möglichkeit ist in der WO96/10778 offenbart, die eine verbesserte Ablösebeschichtung zur Verwendung bei einer Vielzahl von elastomerischen Strukturen, etwa Druckrollen und Bändern beschreibt. Die Beschichtung besteht aus einer an ein Substrat befestigten dünnen ausgedehnten Polytetrafluorethylen-Haut mit einer durchlässigen Oberfläche und einer als Kontaktfläche freiliegenden undurchlässigen Fläche. Diese Verwendung von zwei Oberflächen auf eine einzige dünne Beschichtung stellt zum einen eine hervorragende Verbindung mit dem Substratmaterial bereit, z.B. eine Siliziumelastomerschicht, und ist zum zweiten hoch verschleißunempfindlich und gegen chemische Einflüsse unempfindlich.

Nachteilig bei der ersten Möglichkeit ist unter anderem der höhere Material- und Bauteilebedarf und daraus folgend eine höhere Wartungsanfälligkeit. Die zweite Möglichkeit stellt einen mehrschichtigen Schichtaufbau dar, dessen Herstellung eine Vielzahl von Arbeitsschritten erfordert. Ähnliches ist auch aus der JP 60 023 233 A bekannt.

Zudem offenbart die GB 2 170 165 A Fördereinrichtung für Bogen mit Förderriemen, die mit Hilfe von Rollen aneinandergepresst werden.

Aus der JP 08 146 706 A ist eine Reinigungsrolle zur Reinigung eines Transferbandes für die Übertragung eines Tonerbildes bekannt.

Die Weiteren Druckschriften JP 60012437A, JP 010113340A, JP 11091975A und JP 200019 1175A offenbaren Transportbänder mit Kontaktflächen, die streifen förmig oder separat ausgebildit sind.

Aufgabe der Erfindung ist es, eine Einrichtung zur Förderung von Bogen durch eine drucktechnische Maschine bereitzustellen, die auf einfache Weise den sicheren Transport des Bogens exakt in der vorgesehenen Transportbahn mit geringem Materialaufwand gewährleistet. Diese Aufgabe erfüllt die Erfindung mit den Merkmalen des Anspruchs 1.

Weitere Ausführungsformen sind in den abhängigen Unteransprüchen ausgeführt. Erfindungsgemäß besteht die Oberflächenbeschichtung aus Silikon. Zur Reinigung der Kontaktflächen der Förderriemen, zur Vermeidung von Verschmutzungen des Bogens und zur Sicherstellung des Reibungskoeffizienten der Kontaktfläche ist den Förderriemen mindestens eine Reinigungsvorrichtung zugeordnet. Diese Reinigungsvorrichtung kann angestellte Reinigungsrollen enthalten. Weiterhin kann wenigstens eine der vorhandenen Rollen, welche entlang des Förderwegs die Förderriemen aneinander anpressen, als Reinigungsrolle ausgebildet sein. Zur Einsparung oder zur Ergänzung der Reinigungsvorrichtung weist die Oberflächenbeschichtung der Kontaktflächen eine Oberfläche auf, die schmutzabweisend ist. Der Bogen wird in Förderrichtung mittig gehalten und geführt, wobei zur Abstützung der aus den Förderriemen überhängenden Ränder Führungselemente vorgesehen sind, auf denen der Bogen während des Fördems horizontal zum Boden aufliegt. Als Führungselemente sind Bleche, Gleitschienen oder mitlaufende Bänder vorgesehen. Ferner sind beim horizontalen Fördern von Bogen mehrere Module mit Förderriemenpaaren vorgesehen, wobei je Modul der oben liegende Förderriemen kürzer ausgeführt ist als der unten liegende Förderriemen, wobei die Zahl der dem oberen Förderriemen zugeordneten Rollen um eins gegenüber der Zahl der dem unten liegenden Förderriemen zugeordneten Rollen verringert ist, und wobei die Umlenkrollen des oben liegenden Förderriemens als Spannrollen wirken und jeweils zwischen der Umlenkrolle des unten liegenden Förderriemens und der der Umlenkrolle des unteren Förderriemens benachbarten Rolle angeordnet sind.

Im Folgenden ist die Erfindung anhand der Fig. 1 - 2 beispielhaft in Einzelheiten beschrieben.

Es zeigen:
- Fig.1: eine schematische Darstellung von zwei Abschnitten von Förderbändern einer drucktechnischen Maschine mit einer abschnittweisen erfindungsgemäßen Oberflächenbeschichtung aus einem Material mit hohem Reibungskoeffizient,
- Fig.2: eine schematische seitliche Darstellung eines Papierpfads bei einer drucktechnischen Maschine mit Umlenkrollen und Reinigungsrollen.

Fig.1 zeigt beispielhaft einen Abschnitt eines Förderriemens 10 und einen Abschnitt eines anderen Förderriemens 15 einer drucktechnischen Maschine. Auf dem Förderriemen 15 ersichtlich ist abschnittweise an den schraffierten Bereichen an dieser Seite des Förderriemens 15 eine Oberflächenbeschichtung 20 aus einem Material mit hohem Reibungskoeffizient hinsichtlich des Materials der Bogen aufgebracht. Der Förderriemen 15 transportiert auf dessen Oberseite Bogen 5 in Richtung des Pfeiles a. Unterhalb des Abschnitts des Förderriemens 15 ist eine Rolle 30 angeordnet, oberhalb des Abschnitts des Förderriemens 15 ist ein weiterer endloser Förderriemen 10 und über diesem eine weitere Rolle 30 angeordnet. Die Rollen 30 dienen zum sogenannten Verschränken der Förderriemen 10 bzw. 15. Unterhalb der oberen Rolle 30 ist in Fig.1 ein Abschnitt des Förderriemens 10 dargestellt, dieser bewegt sich in Richtung des Pfeils a, d.h. in die gleiche Richtung wie der Abschnitt des Förderriemens 15. Beide Förderriemen 10, 15 sind endlos. An den Bogen 5 zwischen den Förderriemen 10 und 15 wirken die Kraft F_{*1*}, vom Anpreßdruck von der unteren Rolle 30 von unterhalb und die Kraft *F*_{*2*} vom Anpreßdruck von der oberen Rolle 30 von oberhalb. Im vorliegenden Fall werden die Förderriemen 10, 15 mittels eines Motors (nicht dargestellt) in die Richtungen der gekrümmten Pfeile *b* angetrieben, wobei die untere und obere Rolle 30 gegenläufig sind. Die Rollen 30 sind bei dieser Darstellung nach Fig. 1 zur Verdeutlichung beabstandet dargestellt, im Betrieb sind die Rollen 30 jedoch benachbart angeordnet, zwischen denen die Förderriemen 10, 15 angedrückt sind. Aus der vorstehenden Beschreibung wird deutlich, dass der Bogen 5 zwischen den Rollen 30 am Nip, d.h. der jeweiligen Auflagefläche einer Rolle, einer schmalen Fläche senkrecht zur Transportrichtung, eingeklemmt ist. Die Rollen 30 sind in Fig.1 aus Darstellungsgründen in Seitenansicht als Kreise dargestellt, diese weisen jedoch gewöhnlich etwa eine Länge entsprechend der Breite der Förderriemen 10, 15 zuzüglich einer als Überstand bezeichneten Breite auf. Zur Gewährleistung der Laufsicherheit sind die Rollen 30 ballig ausgebildet, der Umfang der Rollen 30 ist in deren Mitte größer als an deren Rand. Durch die Drehung der Rollen 30 und die Anpreßkräfte *F*_{*1*}, *F*_{*2*} werden die Förderriemen 10, 15 mit dem Bogen 5 in die durch den geraden Richtungspfeil a bezeichnete Richtung bewegt. Der Bogen 5 wird hierbei im Wesentlichen durch Reibungskräfte an den Förderriemen 10, 15 gehalten und vor dem Verrutschen an den Förderriemen 10, 15 gesichert. Zu diesem Zweck sind auf den Förderriemen 10, 15 Abschnitte einer Oberflächenbeschichtung 20 aufgebracht. In Fig. 1 sind diese durch an den Förderriemen 10, 15 entlang verlaufende Streifen gezeigt. Beim Förderriemen 15 befindet sich die Oberflächenbeschichtung 20, wie in Fig. 1 ersichtlich, an dessen Oberseite, an welcher der Bogen 5 anliegt. Beim Förderriemen 10 befindet sich die Oberflächenbeschichtung 20 in dieser Darstellung nach Fig. 1 an der dem Bogen 5 zugewendeten Unterseite. Das Material mit hohem Reibungskoeffizient zum Material der Bogen 5 ist in diesem Fall Silikon, eine organische Verbindung von Silizium mit Sauerstoff oder Kohlenstoff, das bisher im Wesentlichen für medizinische Zwecke verwendet wird. Bei Laborversuchen wurde herausgefunden, dass Silikon als Oberflächenbeschichtung für Förderriemen 10, 15 besonders geeignet ist. Einige Eigenschaften im Zusammenhang mit der Erfindung sind die Flexibilität, Dehnbarkeit und Griffigkeit. Im Betrieb liegt der Bogen 5 ausschließlich an der Oberflächenbeschichtung 20 aus Silikon an. Dieser Sachverhalt wird im Folgenden in Fig. 2 verdeutlicht.

Fig. 2 zeigt in schematischer Darstellung wesentliche Teile der Einrichtung zur Förderung von Bogen 5 durch eine drucktechnische Maschine mit einer Anordnung von Rollen 30 und Umlenkrollen 35, wobei den oberen Rollen 30 und Umlenkrollen 35 ein endloser Förderriemen 10 und den unteren Rollen 30 und Umlenkrollen 35 ein endloser Förderriemen 15 zugeordnet ist. Die zwei Umlenkrollen 35 je Förderriemen 10, 15 sind jeweils eine Rolle mit Motorantrieb zum Bewegen der Förderriemen 10, 15 und eine dieser entgegengesetzten Spannrolle. Wie ersichtlich, ist der Förderriemen 10 um die obere Rolle 30 und Umlenkrollen 35 und der Förderriemen 15 um die unteren Rollen 30 und Umlenkrollen 35 gespannt, und diese bewegen sich in die durch die Richtungspfeile angebenen Richtungen. Die Oberflächenbeschichtung 20 aus einem Material mit hohem Reibungskoeffizient hinsichtlich des Materials der Bogen 5 und der Bogen 5 sind in Fig. 2 nicht dargestellt. Die Förderriemen 10, 15 werden jeweils durch einen Antrieb einer der an diese angreifenden Umlenkrollen 35 um diese herum in einem Kreislauf bewegt. Die Rollen 30 dienen zum sogenannten Verschränken der Förderriemen 10, 15 und üben die Kräfte *F1* und *F2* auf die Förderriemen 10 bzw. 15 aus. Damit der an den Förderriemen 10, 15 anliegende Bogen 5 entsprechend den Förderriemen 10, 15 bewegt wird, sind Reibungskräfte zwischen den Förderriemen 10, 15 und dem Bogen 5 wirksam. Erwünscht ist, dass die Reibungskräfte möglichst groß sind, so dass ein Verrutschen des Bogens 5 wirksam verhindert werden kann und der Bogen 5 den Transportweg fehlerfrei durchläuft, d.h. in korrekter Orientierung und Lage. Zur Reinigung der Förderriemen 10, 15 und insbesondere der Oberflächenbeschichtung 20 von Verschmutzungen sind weiterhin an die Förderriemen 10, 15 angestellte Reinigungsrollen 40 vorgesehen, in Fig. 2 jeweils eine Reinigungsrolle 40 oberhalb und eine unterhalb der Rollen 30 und Umlenkrollen 35 mit den Förderriemen 10, 15. Die Reinigungsrollen 40 können über einen eigenen Antrieb verfügen, werden jedoch bevorzugt durch die Bewegung der Förderriemen 10, 15 angetrieben. Mit Hilfe der Reinigungsrollen 40 wird die Oberflächenbeschichtung 20 bei jedem Umlauf wirkungsvoll gereinigt und deren Reibungskoeffizient bleibt erhalten. Alternativ können die Rollen 30 als Reinigungsrollen ausgebildet sein. Die Anzahl der Rollen 30 ist hierbei im Vergleich zu ähnlichen Einrichtungen zur Förderung von Bogen 5 verringert, da durch die erhöhten Reibungskräfte zwischen dem Bogen 5 und den Förderriemen 10, 15 ein ständiger mechanischer Druck durch Rollen 30 nicht erforderlich ist, um den sicheren Transport in fehlerfreier Ausrichtung ohne Verrutschen oder Verschieben des Bogens 5 sicherzustellen.

## Patentansprüche

1. Einrichtung zur Förderung von Bogen (5) durch eine drucktechnische Maschine, bestehend aus über Umlenkrollen (35) laufende endlose Förderriemen (10, 15), zwischen denen die Bogen (5) nacheinander mit Hilfe von Reibungskräften gehalten und geführt werden, wobei zum Erzeugen der Reibungskräfte Rollen (30) vorgesehen sind, die entlang des Förderwegs die Förderriemen (10, 15) aneinander anpressen, wobei die Kontaktflächen der Förderriemen (10, 15) mit dem Bogen (5) eine Oberflächenbeschichtung (20) aus einem Material mit hohem Reibungskoeffizient zum Material der Bogen (5) aufweisen,
**dadurch gekennzeichnet,**
**dass** die Oberflächenbeschichtung (20) aus silikon bestcht und in Teilbereichen der Kontaktflächen streifenförmig oder in Form von separaten Inseln ausgebildet ist, dass die Rollen (30, 35) entlang des Förderweges abwechselnd jeweils an die der Kontaktfläche abgewandten Seite der Förderriemen (10, 15) angestellt sind und zwar in der Weise, dass beim horizontalen Fördern von Bogen (5) mehrere Module mit Förderriemenpaaren vorgesehen sind, wobei je Modul der oben liegende Förderriemen (10) kürzer ausgeführt ist als der unten liegende Förderriemen (15), wobei die Zahl der dem oberen Förderriemen (10) zugeordneten Rollen um eins gegenüber der Zahl der dem unten liegenden Förderriemen (15) zugeordneten Rollen verringert ist, und wobei die Umlenkrollen (35) des oben liegenden Förderriemens (15) als Spannrollen wirken und jeweils zwischen der Umlenkrolle (35) des unteren Förderriemens (15) und der der Umlenkrolle (35) des unteren Förderriemens (15) benachbarten Rolle (30) angeordnet sind.

2. Einrichtung nach Anspruch 1, **dadurch gekennzeichnet, dass** die Bogen (5) in Förderrichtung mittig gehalten und geführt werden, wobei zur Abstützung der aus den Förderriemen (10, 15) überhängenden Ränder Führungselemente vorgesehen sind, auf denen der jeweilige Bogen (5) während des horizontalen Förderns aufliegt.

3. Einrichtung nach Anspruch 2, **dadurch gekennzeichnet, dass** als Führungselemente Bleche, Gleitschienen oder mitlaufende Bänder vorgesehen sind.

## Claims

1. Device for transporting sheets (5) through a printing-technology-type machine, said device consisting of continuous transport belts (10, 15) moving over deflecting rollers (35), between which transport belts (10, 15) the sheets (5) are successively held and guided with the aid of frictional forces, said frictional forces being generated by rollers (30) pressing the transport belts (10, 15) against each other along the transport path, the contact surfaces of said transport belts (10, 15) with the sheet (5) having a surface coating (20) of a material exhibiting a high coefficient of friction with respect to the material of the sheets (5),
**characterized in that**
the surface coating (20) consists of silicone and is, in partial areas of the contact surfaces, configured in strips or in the form of separate islands, that, along the transport path, the rollers (30, 35) are alternately in engagement with the side of the transport belts (10, 15) facing away from the contact surface in such a manner that, during the horizontal transport of the sheets (5), several modules with transport belt pairs are provided, whereby, for each module, the upper transport belt (10) is configured shorter than the lower transport belt (15), with the number of rollers allocated to the upper transport belt (10) being reduced by a number of one with respect to the number of rollers allocated to the lower transport belt (15), and the deflecting rollers (35) of the upper transport belt (15) acting as tension rollers and being each located between the deflecting roller (35) of the lower transport belt (15) and the roller (30) adjacent to the deflecting roller (35) of the lower transport belt (15).

2. Device in accordance with Claim 1, **characterized in that** the sheets (5) are held and guided centered in transport direction, whereby, in order to support the edges hanging over the transport belts (10, 15), guide elements are provided which support the sheets (5) during horizontal transport.

3. Device in accordance with Claim 2, **characterized in that** sheet metal pieces, slide rails or idler belts are provided as guide elements.

## Revendications

1. Système de transport de feuilles (5) par une machine d'impression, ce système comprenant des courroies (10, 15) de transport sans fin, passant par des rouleaux de renvoi (35), entre lesquelles les feuilles (5) sont maintenues et guidées de manière successive à l'aide de forces de frottement générées par des rouleaux (30) appuyant les courroies (10, 15) les unes contre les autres le long de la distance de transport, les surfaces de contact entre les courroies (10, 15) et les feuilles (5) ayant un revêtement de surface (20) en un matériau dont le coefficient de frottement est élevé par rapport au matériau des feuilles (5),
**caractérisé en ce que**
le revêtement de surface (20) est en silicone et est disposé dans les zones partielles des surfaces de contact en forme de bandes ou d'îlots séparés, **en ce que** les rouleaux (30, 35) s'appuient, le long de la distance de transport, alternativement contre la face opposée à la surface de contact des courroies (10, 15) et ce, d'une manière selon laquelle plusieurs modules comprenant des paires de courroie sont prévus pour le transport horizontal des feuilles (5), la courroie supérieure (10) de chaque module étant plus courte que la courroie inférieure (15) et le nombre des rouleaux associés aux courroies supérieures (10) étant inférieur d'un rouleau par rapport au nombre des rouleaux associés aux courroies inférieures (15), les rouleaux de renvoi (35) de la courroie supérieure (15) ayant un effet de rouleaux tendeurs et étant disposées entre le rouleau de renvoi (35) de la courroie inférieure (15) et le rouleau (30) disposé à côté du rouleau de renvoi (35) de la courroie inférieure (15).

2. Système selon la revendication 1, **caractérisé en ce que** les feuilles (5) sont maintenues centrées et guidées dans le sens de transport par des éléments de guidage prévus comme moyens d'appui des bords dépassant les courroies (10, 15), les feuilles (5) s'appuyant sur ces éléments de guidage pendant leur transport horizontal.

3. Système selon la revendication 2, **caractérisé en ce que** les éléments de guidage sont des tôles, des glissières ou des bandes mobiles accompagnant les feuilles.
